# EUROPÄISCHE PATENTSCHRIFT

(11) **EP 0 264 459 B1**
(45) Veröffentlichungstag und Bekanntmachung des Hinweises auf die Patenterteilung: **20.09.1989**
(21) Anmeldenummer: 86114160.4
(22) Anmeldetag: 13.10.1986
(51) Int. Cl.: B21B 1/46

(54) **Herstellung von warmgewalztem Stahlband aus stranggegossenen Brammen**
Production of hot-rolled steel strip from continuously cast slabs
Production de bandes laminées à chaud à partir de brames coulées en continu

(43) Veröffentlichungstag der Anmeldung: 27.04.1988
(73) Patentinhaber: SMS SCHLOEMANN-SIEMAG AKTIENGESELLSCHAFT, 40237 Düsseldorf (DE)
(72) Erfinder: Rohde, Wolfgang, Dr., D-4047 Dormagen 11 (DE)
(74) Vertreter: Müller, Gerd, Dipl.-Ing.

(56) Entgegenhaltungen:
- DE-A- 3 310 867
- DE-C- 3 422 922
- GB-A- 2 129 723
- PATENT ABSTRACTS OF JAPAN, Band 6, Nr. 249 (M-177)[1127], 8. Dezember 1982
- PATENT ABSTRACTS OF JAPAN, Band 7, Nr. 55 (M-198)[1200], 5. März 1983
- PATENT ABSTRACTS OF JAPAN, Band 7, Nr. 95 (M-209)[1240], 21. April 1983

## Beschreibung

Die Erfindung betrifft ein Verfahren zum Herstellen von warmgewalztem Stahlband aus bereits bandförmig stranggegossenem Vormaterial, bei welchem von dem nach dem Gießen erstarrten Gußstrang zunächst Teilstücke gleicher Länge abgetrennt werden, dann diese Teilstücke nacheinander mit gestreckter Länge in einen Ofen übergeben und in diesem gespeichert sowie auf Walztemperatur gebracht und gehalten werden, bei welchem bis zum Walzbeginn eine größere Anzahl von Gußstrang-Teilstücken vorproduziert und gespeichert wird und einzelne Gußstrang-Teilstücke nacheinander mit Walztemperatur zum Auswalzen in ein Walzwerk eingeführt werden, und bei welchem das Stranggießen auch während des Walzbetriebes kontinuierlich fortgesetzt wird sowie die dabei gebildeten Gußstrang-Teilstücke in den Ofen zur Speicherung bis zur Walzung eingeführt werden.

Die Erfindung betrifft aber auch eine Anlage zur Durchführung dieses Verfahrens, welche aus einer Stranggießanlage zum kontinuierlichen Gießen eines bandförmigen Gußstranges, aus einer Querteilvorrichtung zum Unterteilen des erstarrten Gußstranges in Gußstrang-Teilstücke und aus einem Temperaturausgleichs- und Speicherofen mit Quertransport für die Aufnahme der Gußstrang-Teilstücke in gestreckter Länge besteht, der eine Mehrzahl von durch den Quertransport bedienbare Speicherplätze für Gußstrang-Teilstücke enthält.

Durch die DE-A 3 310 867 ist es bereits bekannt, aus einem stranggegossenen Vormaterial warmgewalztes Stahlband in unmittelbar aufeinanderfolgenden Arbeitssschritten herzustellen, solange - im Normalbetrieb - die Stranggießproduktion und die Walzproduktion übereinstimmen. In diesem Falle wird der von der Stranggießanlage kommende Gußstrang zunächst in Teilstücke gleicher Länge getrennt, anschließend aus der Gießlinie querverschoben und dann über einen Rollgang mittig in einen Speicherofen eingeführt. Innerhalb des Speicherofens werden dann die Gußstrang-Teilstücke über einen Hubbalkenförderer von der Ofenmitte in Richtung zu einer Ofenseite hin transportiert, von wo sie dann, wiederum über einen Rollgang, in das Walzwerk gelangen, welches dabei als Hochverformungswalzgerüst ausgelegt ist.

Tritt im Walzwerk eine kurzzeitige Unterbrechung auf, wie sie bspw. durch einen Kaliberwechsel oder eine Störung hervorgerufen werden kann, dann läßt sich eine gewisse Anzahl von Gußstrang-Teilstücken in der anderen Hälfte des Speicherofens deponieren, indem sie von der Ofenmitte aus durch einen Quertransport zur anderen Ofenseite hin verlagert werden. Nach Beendigung der Unterbrechung können dann die zusätzlich gespeicherten Strangguß-Teilstücke allmählich in den normalen Materialfluß zum Walzwerk hin zurückgeführt werden.

Langzeitige Betriebsunterbrechungen im Walzwerk, welche dann die Kapazität des Speicherofens übersteigen, erfordern hingegen den Einsatz eines zusätzlichen Kühlbettes hinter der Stranggießanlage. Die laufende Produktion der Stranggießanlage muß dann dem Kühlbett zugeführt und dort abgekühlt werden. Erst wenn die Produktion des Walzwerkes wieder aufgenommen werden kann, lassen sich die inzwischen abgekühlten Strangguß-Teilstücke über einen zusätzlichen Aufnahmerost und einen weiteren Rollgang in das Ende der zweiten Hälfte des Speicherofens, und zwar im kalten Zustand, einführen, so daß sie bei der Durchwanderung des Speicherofens erst vollständig wieder erwärmt werden müssen, bevor sie dem dem Speicherofen nachgeordneten Walzwerk zugeführt werden können.

Es liegt auf der Hand, daß die bekannte Verfahrensart nicht nur eine umständliche und unwirtschaftliche Betriebsweise der Gesamtanlage bedingt, sondern auch noch einen erheblichen, zusätzlichen Anlagenaufwand zwischen der Stranggießanlage und dem Speicherofen erforderlich macht, der eine Vergrößerung der Hallenlänge bedingt.

Die Erfindung zielt darauf ab, ein Verfahren zum Herstellen von warmgewalztem Stahlband der eingangs beschriebenen, bekannten Art sowie eine Anlage zur Durchführung dieses Verfahrens anzugeben, mit dem bzw. durch die das Auswalzen des Stahlbandes unter Benutzung von Gußstrang-Teilstücken stattfinden kann, die nicht nur über ihre ganze Länge ein gleichbleibendes Temperaturprofil aufweisen und dadurch ein qualitativ hochwertiges Endprodukt ergeben. Vielmehr soll auch erreicht werden, daß die während eines Stillstands des in der Gesamtanlage nachgeordneten Walzwerks von der Stranggießanlage kontinuierlich weiter produzierten Gußstrang-Teilstücke problemlos in den Ofen eingeführt und so lange darin gespeichert werden können, bis der normale Walzbetrieb wieder beginnt.

Gelöst wird diese Aufgabe in verfahrenstechnischer Hinsicht dadurch, daß nach dem Kennzeichen des Anspruchs 1 die vom Gußstrang abgetrennten Gußstrang-Teilstücke ausschließlich unmittelbar in den Ofen eingeführt und darin unter Quertransport gespeichert werden, daß dabei der Ofen im wesentlichen ohne zusätzliche Energiezufuhr betrieben wird und die Gußstrang-Teilstücke darin über einen Zeitraum gespeichert werden, welcher einem Mehrfachen, bspw. dem Vierfachen ihrer Gießzeit entspricht, daß die Walzung jedes einzelnen Gußstrang-Teilstücks aber in einer Zeiteinheit durchgeführt wird, die nur einem Bruchteil, z.B. einem Fünftel, seiner Gießzeit entspricht, und daß die Walzung diskontinuierlich durchgeführt und dabei der Walzvorgang jeweils über einen Zeitraum, welcher der Differenz zwischen einer Gießzeit und einer Walzzeit entspricht, mit einer Pausenzeit unterbrochen wird.

Durch die angegebenen Verfahrensschritte wird in vorteilhafter Weise erreicht, daß jedes Gußstrang-Teilstück zwischen der Beendigung des Gießvorgangs und dem Beginn des Walzzyklus über einen relativ langen Zeitraum im Ofen verbleibt und dadurch innerhalb dieses Zeitraumes praktisch ohne zusätzliche Energiezufuhr von der Erstarrungstemperatur des Gußstranges auf die erforderliche Walztemperatur der Gußstrang-Teilstücke gebracht und auch auf dieser gehalten wird. Da zwischen der Einspeicherung und dem Walzbeginn immer eine größere Anzahl von Gußstrang-Teilstücken mit gestreckter Länge im Ofen verweilt, stellt sich an diesen ein praktisch über die ganze Länge gleichmäßiges Temperaturprofil ein, zumal auch während des Walzbetriebes noch Gußstrang- Teilstücke von der Stranggießanlage her in den Ofen gelangen können.

Gemäß der Erfindung ist nach Anspruch 2 vorgesehen, daß Montagezeiten am Walzwerk, bspw. die Walzenwechsel, in die Pausenzeiten der Walzzyklen gelegt und dabei gegebenenfalls die Pausenzeiten zweier Walzzyklen unmittelbar hintereinandergesetzt werden, und daß die während dieser Pausenzeiten gebildeten Gußstrang-Teilstücke zusätzlich in den Ofen eingeführt und darin gespeichert werden.

Regelmäßig reichen Pausenzeiten von etwa 10 Minuten zwischen aufeinanderfolgenden Walzzyklen aus, um die am Walzwerk notwendigen Montagearbeiten (Walzenwechsel) durchzuführen. Nur wenn sich ergibt, daß eine verfügbare Pausenzeit für die Beendigung der Montagearbeiten nicht völlig ausreicht, dann können in vorteilhafter Weise zwei Pausenzeiten unmittelbar aneinandergereiht werden, an die sich dann zur nachfolgenden Erzielung des normalen Ablaufs weiterer Walzzyklen auch zwei Walzzeiten unmittelbar aneinanderreihen können.

Eine Anlage zur Durchführung des vorstehend im einzelnen erläuterten Verfahrens besteht aus einer Stranggießanlage zum kontinuierlichen Gießen eines bandförmigen Gußstranges, aus einer Querteilvorrichtung zum Unterteilen des erstarrten Gußstranges in Gußstrang-Teilstücke und aus einem Temperaturausgleichs- und Speicherofen mit Quertransport für die Aufnahme der Gußstrang-Teilstücke in gestreckter Länge, der eine Mehrzahl von durch den Quertransport bedienbare Speicherplätze für Gußstrang-Teilstücke enthält. Sie ist nach Anspruch 3 dadurch gekennzeichnet, daß der Speicherofen mit seinem Quertransport für unmittelbare Beschickung mit Gußstrang-Teilstücken von der Stranggießanlage eingerichtet ist, daß er erste Vorrats-Speicherplatz des Quertransportes Achsfluchtlage mit der Stranggießanlage aufweist, während an den letzten Speicherplatz des Quertransportes über einen Ablaufrollgang das Walzwerk angeschlossen ist, und daß die Anzahl der Vorrats-Speicherplätze für Gußstrang-Teilstücke auf dem Quertransport auf die Differenz ihrer notwendigen Verweilzeit im Ofen zur Gießzeit für ein einzelnes Gußstrang-Teilstück abgestimmt ist.

Beträgt bspw. die Gießzeit für ein einzelnes Gußstrang-Teilstück etwa 12,5 Minuten und muß die Verweilzeit für die Gußstrang-Teilstücke im Speicherofen etwa 50 Minuten betragen, dann weist entsprechend der Lehre des Anspruchs 3 der Speicherofen entsprechend dem Verhältnis 4:1 mindestens vier Vorrats-Speicherplätze für Gußstrang- Teilstücke auf.

Ein besonders wichtiges Ausbildungsmerkmal der erfindungsgemäßen Anlage zum Herstellen von warmgewalztem Stahlband besteht jedoch nach Anspruch 4 darin, daß der Speicherofen außer den Vorrats-Speicherplätzen für Strangguß-Teilstücke auf dem Quertransport noch Puffer-Speicherplätze für Strangguß-Teilstücke enthält, die bei kontinuierlichem Betrieb der Stranggießanlage während verlängerter Stillstandszeiten des Walzwerks zwischen den Walzzeiten zweier aufeinanderfolgender Walzzyklen zusätzlich mit Gußstrang-Teilstücken in gestreckter Länge beschickbar sind.

Nach der Erfindung bewährt es sich dabei besonders, wenn gemäß Anspruch 5 im Speicherofen die Vorrats-Speicherplätze im wesentlichen horizontal nebeneinander liegen, während die Puffer-Speicherplätze in Höhenrichtung übereinander angeordnet sowie seitlich von den Vorrats-Speicherplätzen positioniert sind.

während üblicherweise die Vorrats-Speicherplätze ständig etwa auf gleicher Höhe nebeneinander liegen, ist erfindungsgemäß nach Anspruch 6 in Vorschlag gebracht, daß die Puffer-Speicherplätze innerhalb des Speicherofens einzeln nacheinander auf die Transportebene der Gußstrang-Teilstücke und der Vorrats-Speicherplätze einstellbar sind.

Die während notwendiger, verlängerter Stillstandzeiten des Walzwerkes bei kontinuierlichem Betrieb der Stranggießanlage gefertigten Gußstrang-Teilstücke können mit relativ geringem zusätzlichem Aufwand und Platzbedarf ohne Beeinträchtigung der Vorrats-Speicherplätze im Speicherofen aufgenommen werden und lassen sich nach Beendigung der stillstandzeit des Walzwerkes durch entsprechende Vermehrung aufeinanderfolgender Walzzyklen völlig problemlos zum Stahlband auswalzen, indem dann nämlich - bei gleichbleibender Walzzeit - die aufeinanderfolgenden Walzzyklen durch entsprechende Verminderung ihrer Pausenzeiten verkürzt werden.

Geht man davon aus, daß die effektive Walzzeit für ein einzelnes Gußstrang-Teilstück 2,5 Minuten beträgt und bei einem normalen Walzzyklus die Pausenzeit etwa 10 Minuten ausmacht, dann können innerhalb dieser normalerweise üblichen Pausenzeit problemlos noch zwei auf den Puffer-Speicherplätzen befindliche Strangguß-Teilstücke zusätzlich ausgewalzt werden, wenn die wirkliche Pausenzeit zwischen zwei Walzzeiten jeweils auf etwa 1,7 Minuten reduziert wird. Während zweier normaler Walzzyklen könnten daher ohne weiteres bis zu vier in den Puffer-Speicherplätzen aufgenommene Gußstrang-Teilstücke zusätzlich ausgewalzt werden, um anschließend wieder den Normalbetrieb der Anlage zu ermöglichen.

Nach Anspruch 7 ist es im Hinblick auf die oben gemachten Ausführungen besonders empfehlenswert, daß im Speicherofen die Anzahl der Puffer-Speicherplätze mindestens gleich der Anzahl der Vorrats-Speicherplätze vorgesehen ist.

Für einen ordnungsgemäßen Betrieb der Anlage ist desweiteren wichtig, daß nach Anspruch 8 zwischen dem Längstransport für die einzelnen Gußstrang-Teilstücke, dem Quertransport der Vorrats-Speicherplätze und den Puffer-Speicherplätzen eine Übergabevorrichtung für einzelne Gußstrang- Teilstücke vorgesehen ist, die dann in Tätigkeit tritt, wenn Gußstrang-Teilstücke vom Längstransport in die Puffer-Speicherplätze übernommen werden müssen oder aber von diesen an den Quertransport für die Vorrats-Speicherplätze übergeben werden sollen.

Nach Anspruch 9 liegt es dabei im Rahmen der Erfindung, daß das dem Speicherofen nachgeordnete Walzwerk als kontinuierliche Fertigstraße ausgelegt ist. Diese kontinuierliche Fertigstraße kann dabei sowohl mit normalen Fertigwalzgerüsten als auch mit Kompakt-Fertigwalzgerüsten ausgestattet werden.

Nach Anspruch 10 ist es schließlich aber auch möglich, daß das dem Speicherofen nachgeordnete Walzwerk als Reversiergerüst, insbesondere als Steckel-Walzwerk, mit auslauf- und einlaufseitigen Bundhaspel bzw. -Haspelöfen ausgelegt ist. Ausführungsbeispiele der Erfindung sind in der Zeichnung dargestellt.

Es zeigen
Figur 1 in prinzipieller Seitenansicht eine Anlage zum Herstellen von warmgewalztem Stahlband aus bandförmig stranggegossenem Vormaterial,
Figur 2 die Anlage nach Fig. 1 in der Draufsicht,
Figur 3 einen Schnitt entlang der Linie 111-111 in Fig. 2,
Figur 4 eine abgewandelte Bauart einer Anlage zum Herstellen von warmgewalztem Stahlband aus bandförmig stranggegossenem Vormaterial,
Figur 5 eine Draufsicht auf die Anlage nach Fig. 4 und
Figur 6 einen Schnitt entlang der Linie VI-VI in Fig. 5.

Nach den Fig. 1 und 2 sowie 4 und 5 der Zeichnung weist die Anlage zum Herstellen von warmgewalztem Stahlband eine Stranggießmaschine 1 auf, an deren Ausgang ein Rollgang 2 anschließt, dem als Querteilvorrichtung eine Brennschneidmaschine 3 zum Unterteilen des Gußstrangs 4 zugeordnet ist.

Das verflüssigte Material zur Bildung des Gußstrangs 4 wird in der Bogenführung der Stranggießmaschine abgekühlt. Die Austrittstemperatur des Gußstanges 4 am Ende der Bogenführung liegt noch oberhalb von 1150_{°}C.

Vom Rollgang 2 läuft der erstarrte Gußstrang 4 etwa mit einer Temperatur von 1150°C in einen Speicherofen 5 ein und wird in diesem zunächst von einer sich an den Rollgang 2 anschließenden Rollbahn aufgenommen. Dabei wird der Gußstrang 4 von der Brennschneidmaschine 3 in Gußstrang-Teilstücke 4a vorgegebener Länge, bspw. von 50 Metern, unterteilt.

Die in den Speicherofen 5 eingefahrenen Gußstrang-Teilstücke 4a werden sodann durch einen Quertransport 6 innerhalb des Speicherofens 5 und quer zu ihrer Längsrichtung schrittweise bewegt, wobei der Quertransport 6 mehrere, bspw. vier, mit Abstand nebeneinanderliegende Vorrats-Speicherplätze aufweist. Der erste dieser Vorrats-Speicherplätze befindet sich dabei im Speicherofen 5 in Achsfluchtlage mit dem Rollgang 2, während der letzte Speicherplatz in Achsfluchtlage mit einem dem Speicherofen 5 nachgeordneten Ablaufrollgang 7 vorgesehen ist.

Innerhalb des Speicherofens 5 ist dem Ablaufrollgang 7 eine Rollenbahn zugeordnet, mit deren Hilfe das durch den Quertransport 6 auf den letzten Speicherplatz gebrachte Gußstrang-Teilstück 4a aus dem Speicherofen 5 auf den Ablaufrollgang 7 gebracht werden kann.

Wenn unterstellt wird, daß die Stranggießmaschine 1 für die Bildung eines Gußstranges 4 mit einer einem Gußstrang-Teilstück 4a entsprechenden Längenabmessung von 50 Metern eine Gießzeit von 12, 5 Minuten benötigt, dann ergibt sich hieraus, daß der Quertransport 6 innerhalb des Speicherofens 5 jeweils in Zeitabständen von 12, 5 Minuten einen Transportschritt auszuführen hat und daß demnach die Durchlaufzeit jedes Gußstrang-Teilstücks 4a durch den Speicherofen 5 etwa 50 Minuten beträgt, bevor es an den Ablaufrollgang 7 übergeben wird. Durch Leertakte können auch kürzere Durchlaufzeiten eingestellt werden. Innerhalb des Speicherofens 5 werden die einzelnen Gußstrang-Teilstücke 4a unter Beibehaltung ihrer gestreckten Länge gegenüber der bei 1150_{°}C liegenden Einlauftemperatur auf eine Auslauftemperatur von etwa 1050_{°}C - die Walztemperatur - gebracht. Die Temperaturverminderung um etwa 100_{°}C kann innerhalb des Speicherofens 5 praktisch ohne jegliche äußere Energiezufuhr stattfinden, wobei das Temperaturprofil in Längsrichtung der einzelnen Gußstrang-Teilstücke sehr gleichmäßig ausfällt.

Vom Ablaufrollgang 7 werden die einzelnen Gußstrang-Teilstücke 4a zunächst durch eine Entzunderungsstation 8 geführt und gelangen dann in eine kontinuierliche Fertigstraße 9, die bspw. sechs Quarto-Fertiggerüste umfaßt. An die kontinuierliche Fertigstraße 9 schließt sich eine Kühlstrecke 10 an, die im Bereich eines Transportrollgangs 11 wirksam ist. Vom Transportrollgang 11 wird das fertiggewalzte Stahlband 12 über einen Treibapparat 13 einem Aufwickelhaspel 14 zugeführt und von diesem zu einem Bandbund gewickelt.

Die dem letzten Speicherplatz des Quertransportes 6 zugeordnete Rollenbahn im Speicherofen 5 kann als Pendelrollgang ausgelegt werden, mit dessen Hilfe sich das jeweils darauf befindliche Gußstrang-Teilstück 4a in begrenztem Maße innerhalb des Speicherofens 5 bedarfsweise in Längsrichtung hin und her bewegen läßt.

Es ist erkennbar, daß in der aus den Fig. 1 und 2 ersichtlichen Anlage vom Beginn des Stranggießprozesses bis zum Walzbeginn eine größere Anzahl, nämlich vier, Gußstrang-Teilstücke 4a vorproduziert und in gestreckter Länge gespeichert werden. Hierdurch wird bezweckt, daß die einzelnen Strangguß-Teilstücke innerhalb des Speicherofens 5 ohne jegliche, zumindest aber ohne wesentliche zusätzliche Einwirkung von der Erstarrungstemperatur des Gußstranges 4 auf die Walztemperatur von etwa 1050°C gebracht werden. Dies wird einfach dadurch erreicht, daß die für die Fertigstellung eines Gußstrang-Teilstücks 4a notwendige Gießzeit der Stranggießmaschine durch die Speicherplätze auf dem Quertransport 6 im Speicherofen 5 entsprechend vervielfacht, bspw. vervierfacht wird, bevor der Walzzyklus für das betreffende GußstrangTeilstück 4a beginnt.

Bei einer Gießzeit von 12,5 Minuten steht also innerhalb des Speicherofens 5 zur Erreichung der Walztemperatur von 1050_{°}C eine Verweilszeit von 50 Minuten zur Verfügung, die allerdings im Bedarfsfall durch Leertakte reduziert werden kann.

Während der Verweilzeit der einzelnen Gußstrang-Teilstücke 4a im Speicherofen 5 wird natürlich die kontinuierliche Gießarbeit der Stranggießmaschine 1 fortgesetzt.

Da nur in Zeitabständen von etwa 12,5 Minuten ein Gußstrang-Teilstück 4a aus dem Speicherofen 5 auf den Ablaufrollgang 7 und damit in die kontinuierliche Fertigstraße 9 gelangt, steht auch für jeden Walzzyklus eine Zeit von etwa 12,5 Minuten zur Verfügung. Die eigentliche Walzzeit für jedes Gußstrang-Teilstück 4a innerhalb der kontinuierlichen Fertigstraße 9 fällt aber wesentlich kürzer aus, als die verfügbare Zykluszeit. sie beträgt bspw. bei einem Gußstrang-Teilstück 4a mit einer Querschnittsabmessung von 50 x 1600mm bei 50 Meter Ausgangslänge nur etwa 2,5 Minuten. Demnach umfaßt jeder einzelne Walzzyklus eine Pausenzeit von etwa 10 Minuten, während der die kontinuierliche Fertigstraße 9 und folglich auch alle ihr nachgeordneten Anlagenteile außer Betrieb gehen können. Innerhalb dieser Pausenzeit lassen sich folglich alle normalerweise notwendigen Montage- und Umbauarbeiten an der kontinuierlichen Fertigstraße 9, insbesondere die Walzenwechsel an den einzelnen Quarto-Fertiggerüsten durchführen, weil diese Pausenzeiten einem ganzzahligen vielfachen, bspw. dem Vierfachen der notwendigen Walzzeit entsprechen.

In manchen Fällen kann es jedoch durchaus vorkommen, daß die normale Pausenzeit zwischen zwei aufeinanderfolgenden Walzzyklen nicht ausreicht, um die durchzuführenden Montage- und Umbauarbeiten in dem an den Speicherofen 5 anschließenden Anlagenbereich, nämlich insbesondere an der kontinuierlichen Fertigstraße 9 vollständig zu beenden.

Es ist dann natürlich unumgänglich, die Stillstandszeit der dem Speicherofen 5 nachgeordneten Anlageteile entsprechend zu verlängern.

Zugleich soll aber ausgeschlossen werden, daß auch der kontinuierliche Betrieb der Stranggießmaschine 1 unterbrochen werden muß. D.h. die während der verlängerten Stillstandszeit der dem Speicherofen 5 nachgeordneten Anlagenteile von der Stranggießmaschine 1 produzierten Gußstrang-Teilstücke 4a müssen zusätzlich im Speicherofen 5 aufgenommen werden, ohne daß darin der Betrieb des die Vorrats-Speicherplätze aufweisenden bzw. bildenden Quertransportes 6 in irgendeiner Weise beeinträchtigt wird.

Um das zu ermöglichen, ist der Speicherofen 5 zusätzlich zu den Vorrats-Speicherplätzen auf dem im wesentlichen horizontal orientierten Quertransports 6 noch mit Puffer-Speicherplätzen 15 für eine größere Anzahl von Gußstrang-Teilstücken 4b ausgerüstet, die sich in einem Bereich des Speicherofens 5 befinden, welcher seitlich neben dem den Quertransport 6 enthaltenden Bereich liegt. Hierin sind die Puffer-Speicherplätze 15 jeweils in Höhenrichtung mit Abstand übereinander angeordnet, und zwar so, daß sie mittels einer Hubvorrichtung 16 einzeln und nacheinander auf die Transportebene des Rollgangs 2 für die Gußstrang-Teilstücke 4a und 4b eingestellt werden können.

Damit die einzelnen Puffer-Speicherplätze 15 sich mit den Gußstrang-Teilstücken 4b beschicken lassen, ist zwischen der im Bereich des Quertransportes 6 und in Verlängerung zum Rollgang 2 angeordneten Rollbahn und dem Puffer-Speicherplätzen 15 innerhalb des Speicherofens 5 eine besondere Übergabevorrichtung vorgesehen. Diese kann bspw., ebenso wie der Quertransport 6, als Hubbalken-Transportvorrichtung ausgeführt werden. während jedoch die Hubbalken-Transportvorrichtung des Quertransportes 6 lediglich so ausgelegt zu werden braucht, daß sie Transportschritte nur in einer Transportrichtung bewirkt, ist es im Falle der den Puffer-Speicherplätzen 15 zugeordneten Übergabevorrichtung notwendig, eine Auslegung vorzusehen, mit der wahlweise zwei zueinander entgegengesetzte Transportrichtungen bewältigt werden können. während es nämlich für die Beschickung der Puffer-Speicherplätze 15 mit Gußstrang-Teilstücken 4b notwendig ist, jeweils Transportschritte vom Quertransport 6 weg zu den Puffer-Speicherplätzen 15 hin zu vollführen, muß die Übergabevorrichtung zum späteren Leerräumen der Puffer-Speicherplätze 15 Transportbewegungen zum Quertransport 6 hin ausführen.

Für einen optimalen Betrieb des Speicherofens 5 während der die üblichen Pausenzeiten zwischen zwei Walzzyklen überschreitenden Stillstandszeiten der nachgeordneten Anlagenteile, und zwar insbesondere der kontinuierlichen Fertigstraße 9, ist es zweckmäßig, die Anzahl der Puffer-Speicherplätze 15 im Speicherofen 5 mindestens gleich der Anzahl der darin befindlichen Vorrats-Speicherplätze zu wählen. Im gezeigten Beispiel ist, wie aus Fig. 3 hervorgeht, die Anzahl der Puffer-Speicherplätze 15 sogar größer gewählt als diejenige der Vorrats-Speicherplätze. Es sind nämlich dort bei vier Vorrats-Speicherplätzen fünf Puffer-Speicherplätze 15 vorhanden.

Wenn zwischen zwei aufeinanderfolgenden Walzzyklen aus Umbau-, Wartungs- und/oder Montagegründen längere Stillstandszeiten der dem Speicherofen 5 nachgeordneten Anlagenteile in Kauf genommen werden müssen, dann besteht die Möglichkeit, gegebenenfalls die Pausenzeiten zweier Walzzyklen unmittelbar hintereinanderzusetzen, weil die währenddessen gebildeten Gußstrang-Teilstücke 4b problemlos von den Puffer-Speicherplätzen 15 des Speicherofens 5 aufgenommen werden können. Wenn dann die dem Speicherofen 5 nachgeordneten Anlagenteile wieder in Betrieb gehen, besteht ohne weiteres die möglichkeit, auch die Walzzeiten zweier aufeinanderfolgender Walzzyklen unmittelbar hintereinander zu legen und damit kurzzeitig aufeinanderfolgend auch zwei Gußstrang-Teilstücke 4a aus dem Speicherofen 5 abzuziehen. Von den hierdurch freigewordenen beiden Vorrats-Speicherplätzen auf den Quertransport 6 kann bspw. einer unmittelbar über den Rollgang 2 von der Stranggießmaschine 1 aus mit einem Gußstrang-Teilstück 4a beschickt werden, während sich auf den zweiten Speicherplatz ein Gußstrang- Teilstück 4b von einem der Puffer-Speicherplätze 15 übernehmen läßt.

Falls während der Stillstandszeit der dem Speicherofen 5 nachgeordneten Anlagenteile mehr als ein Gußstrang-Teilstück 4b von den Puffer-Speicherplätzen 15 übernommen worden ist, ist es ohne weiteres auch möglich, mehr als zwei Walzzyklen unter Verkürzung ihrer Pausenzeiten kurz hintereinanderzuschalten, um dadurch innerhalb des Speicherofens 5 die Puffer-Speicherplätze 15 vorsorglich wieder freizumachen.

Werden bspw. die Pausenzeiten zweier aufeinanderfolgender Walzzyklen, welche normalerweise 10 Minuten betragen, jeweils durch Einschaltung einer weiteren Walzzeit von 2,5 Minuten unterbrochen, dann lassen sich bei Einhaltung von auf 3,75 Minuten verkürzten Pausenzeiten zusätzlich zwei Gußstrang-Teilstücke 4a bzw. 4b auswalzen und damit von den Puffer-Speicherplätzen 15 auf die Vorrats-Speicherplätze des Quertransportes 6 im Speicherofen 5 übernehmen.

Es liegt auf der Hand, daß die vorstehend beschriebene Anlage zum Herstellen von warmgewalztem Stahlband 12 aus bandförmig stranggegossenem Vormaterial 4 eine optimale Anpassung des Walzwerks-Anlagenteils an die Produktion der kontinuierlich arbeitenden Stranggießmaschine 1 gewährleistet und dabei zugleich auch die Fertigung eines qualitativ hochwertigen Endproduktes sicherstellt. Die in den Fig. 4 bis 6 dargestellte Anlage unterscheidet sich von derjenigen nach den Fig. 1 bis 3 im Grunde genommen nur dadurch, daß dem Speicherofen 5 anstelle einer kontinuierlich arbeitenden Fertigstraße 9 mit Quarto-Walzgerüsten ein mit Reversierbetrieb arbeitendes Quarto-Walzgerüst 17 zugeordnet ist, das als Steckel-Walzwerk mit einem auslaufseitigen Bundhaspel bzw. Haspelofen 18 und einem einlaufseitigen Bundhaspel bzw. Haspelofen 19 zusammenarbeitet.

Stranggießmaschine 1 und Speicherofen 5 stimmen jedoch in Aufbau und Arbeitsweise mit der Anlage nach den Fig. 1 bis 3 völlig überein.

## Patentansprüche

1. Verfahren zum Herstellen von warmgewalztem Stahlband aus bereits bandförmig stranggegossenem Vormaterial, bei welchem von dem nach dem Gießen erstarrten Gußstrang (4) zunächst Teilstücke (4a bzw. 4b) gleicher Länge abgetrennt werden, dann diese Teilstücke (4a, 4b) nacheinander mit gestreckter Länge in einen Ofen (5) übergeben und in diesem gespeichert sowie auf Walztemperatur gebracht und gehalten werden, bei welchem bis zum Walzbeginn eine größere Anzahl von Gußstrang-Teilstücken (4a und 4b) vorproduziert und gespeichert wird und einzelne Gußstrang-Teilstücke (4a und 4b) nacheinander mit Walztemperatur zum Auswalzen in ein Walzwerk eingeführt werden, und bei welchem das Stranggießen (1) auch während des Walzbetriebes kontinuierlich fortgesetzt wird sowie die dabei gebildeten Gußstrang- Teilstücke (4a und 4b) in den Ofen zur Speicherung bis zur Walzung eingeführt werden, dadurch gekennzeichnet, daß die vom Gußstrang (4) abgetrennten Gußstrang-Teilstücke (4a und 4b) ausschließlich unmittelbar in den Ofen (5) eingeführt und darin unter Quertransport (6) gespeichert werden, daß dabei der Ofen (5) im wesentlichen ohne zusätzliche Energiezufuhr betrieben wird und die Gußstrang-Teilstücke (4a und 4b) darin über einen Zeitraum gespeichert werden, welcher einem Mehrfachen, bspw. dem Vierfachen, ihrer Gießzeit entspricht, daß die Walzung jedes einzelnen Gußstrang-Teilstücks (4a und 4b) aber in einer Zeiteinheit durchgeführt wird, die nur einem Bruchteil, z.B. einem Fünftel, seiner Gießzeit entspricht, und daß die Walzung diskontinuierlich durchgeführt und dabei der Walzvorgang jeweils über einen Zeitraum, welcher der Differenz zwischen einer Gießzeit und einer Walzzeit entspricht, mit einer Pausenzeit unterbrochen wird.

2. Verfahren nach Anspruch 1, dadurch gekennzeichnet, daß Montagezeiten am Walzwerk bspw. die Walzenwechsel, in die Pausenzeiten der Walzzyklen gelegt und dabei gegebenenfalls die Pausenzeiten zweier Walzzyklen unmittelbar hintereinandergesetzt werden, und daß die während dieser Pausenzeiten gebildeten Gußstrang-Teilstücke (4b) zusätzlich in den Ofen (5) eingeführt und darin gespeichert werden (15).

3. Anlage zur Durchführung des Verfahrens nach einem der Ansprüche 1 und 2, bestehend aus einer Stranggießanlage (1) zum kontinuierlichen Gießen eines bandförmigen Gußstranges (4), aus einer Querteilvorrichtung (3) zum Unterteilen des erstarrten Gußstranges (4) in Gußstrang-Teilstücke (4a und 4b) und aus einem Temperaturausgleichs- und Speicherofen (5) mit Quertransport (6) für die Aufnahme der GußstrangTeilstücke (4a und 4b) in gestreckter Länge, der eine Mehrzahl von durch den Quertransport (6) bedienbare Speicherplätze für Gußstrang-Teilstücke (4a) enthält, dadurch gekennzeichnet, daß der Speicherofen (5) mit seinem Quertransport (6) für unmittelbare Beschickung mit Gußstrang-Teilstücken (4a und 4b) von der Stranggießanlage (1) eingerichtet ist, daß der erste Vorrats-Speicherplatz des Quertransportes (6) Achsfluchtlage mit der Stranggießanlage aufweist, während an den letzten Speicherplatz des Quertransportes (6) über einen Ablaufrollgang (7) das Walzwerk angeschlossen ist, und daß die Anzahl der Vorrats-Speicherplätze für Gußstrang- Teilstücke (4a) auf dem Quertransport auf die Differenz ihrer notwendigen Verweilzeit im Ofen (5) zur Gießzeit für ein einzelnes Gußstrang-Teilstück (4) abgestimmt ist.

4. Anlage nach Anspruch 3, dadurch gekennzeichnet, daß der Speicherofen (5) außer den Vorrats-Speicherplätzen für Strangguß-Teilstücke (4a) auf dem Quertransport (6) noch Puffer-Speicherplätze (15) für Strangguß-Teilstücke (4b) enthält.

5. Anlage nach einem der Ansprüche 3 und 4, dadurch gekennzeichnet, daß im Speicherofen (5) die Vorrats-Speicherplätze (6) im wesentlichen horizontal nebeneinander liegen, während die Puffer-Speicherplätze (15) in Höhenrichtung übereinander angeordnet sowie seitlich von den Vorrats-Speicherplätzen (6) positioniert sind (Fig. 3 und 6).

6. Anlage nach einem der Ansprüche 3 bis 5, dadurch gekennzeichnet , daß die Puffer-Speicherplätze (15) innerhalb des Speicherofens (5) einzeln nacheinander auf die Transportebene (2) der Gußstrang-Teilstücke (4a und 4b) sowie der Vorrats-Speicherplätze (6) einstellbar sind (16; Fig. 3 und 6).

7. Anlage nach einem der Ansprüche 3 bis 6, dadurch gekennzeichnet, daß im Speicherofen (5) die Anzahl der Puffer-Speicherplätze (15) mindestens gleich der Anzahl der Vorrats-Speicherplätze (6) vorgesehen ist (Fig. 3 und 6).

8. Anlage nach einem der Ansprüche 3 bis 7, dadurch gekennzeichnet, daß zwischen dem Längstransport für die einzelnen Gußstrang-Teilstücke (4a und 4b) sowie dem Quertransport der Vorrats-Speicherplätze (6) und den Puffer-Speicherplätzen (15) eine Übergabevorrichtung für einzelne Gußstrang-Teilstücke (4b) vorgesehen ist.

9. Anlage nach einem der Ansprüche 3 bis 8, dadurch gekennzeichnet, daß das dem Speicherofen (5) nachgeordnete Walzwerk eine kontinuierliche Fertigstraße (9) ist (Fig. 1 und 2).

10. Anlage nach einem der Ansprüche 3 bis 9, dadurch gekennzeichnet, daß das dem Speicherofen (5) nachgeordnete Walzwerk als Reversiergerüst (17), insbesondere als Steckel-Walzwerk mit auslaufseitigen und einlaufseitigen Bundhaspeln (18 und 19) bzw. Haspelöfen ausgelegt ist (Fig. 5 und 5).

## Revendications

1. Procédé pour la fabrication d'une bande d'acier laminée à chaud à partir d'un produit semi-fini déjà coulé en continu sous forme de bande, dans lequel on sectionne des tronçons (4a ou 4b) de même longueur de la brame continue (4) rigidifiée après la coulée, on introduit ensuite ces tronçons (4a, 4b) successivement dans le sens de la longueur dans un four (5), les stocke et les porte et les maintient à température de laminage dans celui-ci, procédé dans lequel un nombre assez grand de tronçons de brame continue (4a et 4b) sont produits au préalable et stockés, jusqu'au début du laminage et des tronçons de brame continue (4a et 4b) à température de laminage sont introduits individuellement et successivement dans un laminoir en vue du laminage et dans lequel la coulée continue (1) se poursuit en continu et les tronçons de brame continue formés (4a et 4b) sont introduits dans le four en vue du stockage jusqu'au laminage, même pendant le processus de laminage, caractérisé en ce que les tronçons de brame sectionnés (4a et 4b) de la brame continue sont tous amenés immédiatement dans le four (5) et y sont stockés moyennant un transport transversal (6), en ce que le four (5) fonctionne alors essentiellement sans support énergétique supplémentaire et les tronçons de brame (4a et 4b) y sont stockés pendant une période qui correspond à un multiple, par exemple au quadruple, de la durée de coulée, en ce que le laminage de chaque tronçon de brame (4a et 4b) est toutefois effectué pendant une unité de temps qui ne correspond qu'à une fraction, par exemple un cinquième, de sa durée de coulée, et en ce que le laminage est effectué de manière discontinue et le processus de laminage est chaque fois interrompu par un temps de repos qui correspond à la différence entre la durée de coulée et la durée de laminage.

2. Procédé selon la revendication 1 caractérisé en ce que les temps de montage au laminoir, par exemple les remplacements de cylindres, sont prévus dans les temps de repos des cycles de laminage et que les temps de repos entre deux cycles de laminage sont éventuellement prévus immédiaitement l'un derrière l'autre, et en ce que les tronçons de brame (4b) formés pendant ces temps de repos sont introduits en plus dans le four (5) et y sont stockés (15).

3. Installation pour la mise en oeuvre du procédé selon l'une quelconque des revendications 1 et 2 constituée par une installation de coulée continue (1) destinée à la coulée en continu d'une brame en forme de bande (4), par un dispositif de sectionnement transversal (3) pour le sectionnement de la brame continue rigidifiée (4) en des tronçons de brame (4a et 4b) et par un four de compensation de la température et de stockage (5) comportant un moyen de transport transversal (6) qui est destiné à recevoir les tronçons de brame (4a et 4b) dans le sens de la longueur et qui comporte une pluralité d'emplacements de stockage commandables par le moyen de transport transversal (6) et destinés aux tronçons de brame (4a), caractérisée en ce que le four de stockage (5) équipé de son moyen de transport transversal (6) est agencé pour l'alimentation directe en tronçons de brame (4a et 4b) provenant de l'installation de coulée continue (1), en ce que le premier emplacement de stockage de réserve du moyen de transport transversal (6) se situe dans l'axe de l'installation de coulée continue, tandis que le laminoir est relié au dernier emplacement de stockage de réserve du moyen de transport transversal (6) via un train de rouleaux d'évacuation (7), et en ce que le nombre des emplacements de stockage de réserve des tronçons de brame (4a) sur le moyen de transport transversal est adapté à la différence entre le temps de séjour nécessaire dans le four (5) et le temps de coulée d'un tronçon de brame (4).

4. Installation selon la revendication 3 caractérisée en ce que le four de stockage (5) comporte, en plus des emplacements de stockage de réserve pour les tronçons de brame (4a), disposés sur le moyen de transport transversal, des emplacements de stockage tampon (15) pour les tronçons de brame (4b).

5. Installation selon l'une quelconque des revendications 3 et 4 caractérisée en ce que, dans le four de stockage (5), les emplacements de stockage de réserve (6) sont disposés essentiellement horizontalement l'un à côté de l'autre, tandis que les emplacements de stockage tampon (15) sont agencés verticalement l'un au-dessus de l'autre et latéralement par rapport aux emplacements de stockage de réserve (6) (Figures 3 et 6).

6. Installation selon l'une quelconque des revendications 3 à 5 caractérisée en ce que les emplacements de stockage tampon (15) à l'intérieur du four de stockage (5) sont réglables (16; figures 3 et 6) l'un après l'autre sur le plan de transport (2) des tronçons de brame (4a et 4b) ainsi que des emplacements de stockage de réserve (6).

7. Installation selon l'une quelconque des revendications 3 à 6 caractérisée en ce que, dans le four de stockage (5), le nombre d'emplacements de stockage tampon (15) est au moins égal au nombre des emplacements de stockage de réserve (6) (figures 3 et 6).

8. Installation selon l'une quelconque des revendications 3 à 7 caractérisée en ce qu'un dispositif de transfert des tronçons de brame (4b) est prévu entre le transport longitudinal des tronçons de brame (4a et 4b) ainsi que le transport transversal des emplacements de stockage de réserve (6) et les emplacements de stockage tampon (15).

9. Installation selon l'une quelconque des revendications 3 à 8 caractérisée en ce que le laminoir agencé en aval du four de stockage (5) consiste en un laminoir de finition continu (9) (figures 1 et 2).

10. Installation selon l'une quelconque des revendications 3 à 9 caractérisée en ce que le laminoir agencé en aval du four de stockage (5) consiste en une cage réversible (17), notamment en un train Steckel comportant en amont et en aval des enrouleuses (18 et 19) ou des fours pour enrouleuses (figures 5 et 6).

## Claims

1. Method for the production of hot-rolled steel strip from starting material continuously cast already in strip shape, in which method partial pieces (4a or 4b) of equal length are initially severed from the cast strand (4) rigidified after the casting, these partial pieces (4a, 4b) are then transferred one after the other with stretched length into a furnace (5) and stored in this as well as brought to and maintained at rolling temperature, in which method a greater number of cast strand partial pieces (4a and 4b) is preliminarily produced and stored until the beginning of rolling and individual cast strand partial pieces (4a and 4b) are introduced one after the other at rolling temperature into a rolling mill for rolling-down and in which method the continuous casting (1) is continuously continued also during the rolling operation as well as the cast strand partial pieces (4a and 4b) then formed introduced into the furnace for storage until rolling, characterised thereby, that the cast strand partial pieces (4a and 4b) severed from the cast strand (4) are exclusively introduced directly into the furnace (5) and stored therein subject to transverse transport (6), that the furnace (5) is in that case operated substantially without additional energy supply and the cast strand partial pieces (4a and 4b) are stored therein over a period which corresponds to a multiple of, for example four times their casting time, that the rolling of each individual cast strand partial piece (4a and 4b) is however carried out in a time unit which corresponds to only a fraction, for example one fifth of its casting time and that the rolling is carried out discontinuously and the rolling operation is in that case each time interrupted by an interval time over a period which corresponds to the difference between a casting time and a rolling time.

2. Method according to claim 1, characterised thereby, that assembly times at the rolling mill, for example the roll changes, are laid into the interval times of the rolling cycles and the interval times of two rolling cycles are then in a given case set one directly behind the other and that the cast strand partial pieces (4b) formed during these interval times are additionally introduced into the furnace (5) and stored (15) therein.

3. Plant, for the performance of the method according to one of the claims 1 and 2, consisting of a continuous casting plant (1) for the continuous casting of a strip-shaped cast strand (4), a transverse parting device (3) for the subdividing of the rigidified cast strand (4) into cast strand partial pieces (4a and 4b) and of a temperature-compensating and storage furnace (5) with transverse transport (6) for the reception of the cast strand partial pieces (4a and 4b) in stretched length, which furnace contains a plurality of storage spaces, which are operable by the transverse transport (6), for cast strand partial pieces (4a), characterised thereby, that the storage furnace (5) with its transverse transport (6) is arranged for direct charging with cast strand partial pieces (4a and 4b) from the continuous casting plant (1), that the first supply storage space of the transverse transport (6) displays axially aligned position with the continuous casting plant (1), whilst the rolling mill is connected by way of an outlet roller bed (7) to the last storage space of the transverse transport (6) and that the number of the supply storage spaces for cast strand partial pieces (4a) on the transverse transport is matched to the difference between their necessary dwell time in the furnace (5) and the casting time for an individual cast strand partial piece (4).

4. Plant according to claim 3, characterised thereby, that the storage furnace (5), apart from the supply storage spaces for cast strand partial pieces (4a) on the transverse transport (6), still contains buffer storage spaces (15) for cast strand partial pieces (4b).

5. Plant according to one of the claims 3 and 4, characterised thereby, that the supply storage spaces (6) in the storage furnace (5) lie one beside the other substantially horizontally, whilst the buffer storage spaces (15) are arranged one above the other in vertical direction as well as positioned laterally of the supply storage spaces (6) (Figs. 3 and 6).

6. Plant according to one of the claims 3 to 5, characterised thereby, that the buffer storage spaces (15) within the storage furnace (5) are settable individually one after the other to the transport plane (2) of the cast strand partial pieces (4a and 4b) as well as of the supply storage spaces (6) (16; Figs. 3 and 6).

7. Plant according to one of the claims 3 to 6, characterised thereby, that the number of the buffer storage spaces (15) in the storage furnace (5) is provided to be at least equal to the number of the supply storage spaces (6) (Figs. 3 and 6).

8. Plant according to one of the claims 3 to 7, characterised thereby, that a transfer device for individual cast strand partial pieces (4b) is provided between the longitudinal transport for the individual cast strand partial pieces (4a and 4b) as well as the transverse transport of the supply storage spaces (6) and the buffer storage spaces (15).

9. Plant according to one of the claims 3 to 8, characterised thereby, that the rolling mill arranged behind the storage furnace (5) is a continuous finishing train (9) (Figs. 1 and 2).

10. Plant according to one of the claims 3 to 9, characterised thereby, that the rolling mill arranged behind the storage furnace (5) is designed as reversing stand (17), in particular as Steckel rolling mill with coiling reels (18 and 19) at the outlet and reel furnaces at the inlet side (Figs. 4 and 5).
